# EUROPÄISCHE PATENTSCHRIFT

(11) **EP 3 014 591 B1**
(45) Veröffentlichungstag und Bekanntmachung des Hinweises auf die Patenterteilung: **17.04.2019**
(21) Anmeldenummer: 14726918.7
(22) Anmeldetag: 16.05.2014
(51) Int. Cl.: G08C 17/02

(54) **FUNKSTEUERSYSTEM ZUR STEUERUNG WENIGSTENS EINER MASCHINE, INSBESONDERE EINES KRANES**
RADIO CONTROL SYSTEM FOR CONTROLLING AT LEAST ONE MACHINE, IN PARTICULAR A CRANE
SYSTÈME DE RADIOCOMMANDE POUR LA COMMANDE D'AU MOINS UNE MACHINE, EN PARTICULIER D'UNE GRUE

(30) Priorität: 25.06.2013 DE 102013212071
(43) Veröffentlichungstag der Anmeldung: 04.05.2016
(73) Patentinhaber: Brendel Holding GmbH & Co. KG, 74564 Crailsheim (DE); Brendel, Friederike, 74564 Crailsheim (DE)
(72) Erfinder: BRENDEL, Friederike, 74564 Crailsheim (DE)
(74) Vertreter: Tiesmeyer, Johannes
(86) Internationale Anmeldenummer: PCT/EP2014/060092
(87) Internationale Veröffentlichungsnummer: WO 2014/206644

(56) Entgegenhaltungen:
- EP-A1- 2 339 559
- GB-A- 2 484 468
- US-A1- 2005 128 053
- US-A1- 2008 062 337
- US-A1- 2009 009 358

## Beschreibung

Die Erfindung betrifft ein Funksteuersystem zur Steuerung wenigstens einer Maschine, insbesondere eines Kranes, umfassend einen maschinenseitigen Funkempfänger, dem eine eigene Identifikationskennzeichnung zugeordnet ist, und einen Funksender zur Erzeugung und Übertragung von Funktelegrammen mit Steuerbefehlen zu dem Funkempfänger, wobei auch dem Funksender eine eigene Identifikationskennzeichnung zugeordnet ist. Die Identifikationskennzeichnungen können z.B. Gerätenummern oder Geräteadressen sein, die in den Geräten gespeichert sind.

Funksteuersysteme der hier betrachteten Art umfassen üblicherweise einen an der zu steuernden Maschine installierten Funkempfänger und einen normalerweise mobilen, d.h. von einer Bedienperson tragbaren Funksender zur drahtlosen Übertragung von Steuerbefehlen zum Funkempfänger.

Unter den Begriff Funksender soll im Rahmen der vorliegenden Anmeldung nicht nur der rein funktechnische Sendeteil fallen, sondern ein erweitertes Gerät insbesondere mit Bedienelementen, die zur Vorgabe von Steuerbefehlen von einer Bedienperson betätigbar sind, und mit elektronischen Schaltungen einschließlich Mikrocomputerschaltungen bzw. Controllerschaltungen zur internen Steuerung und Ausführung von Gerätefunktionen, z.B. dem Generieren und Senden von Funktelegrammen. Der Funksender kann weitere Komponenten und Funktionen aufweisen. Unter dem Begriff Funkempfänger soll ebenfalls nicht nur ein rein funktechnisches Empfangsteil verstanden werden, sondern ein Gerät, welches zusätzlich zu funktechnischen Empfängerkomponente elektronische Schaltungen einschließlich Mikrocomputerschaltungen bzw. Controllerschaltungen zur internen Steuerung und Ausführung von Gerätefunktionen, z.B. zur Prüfung und Umsetzung von empfangenen Funksteuerdaten in maschinenseitige Steuerbefehlssignale, wobei der Empfänger in ein maschinenseitiges Steuersystem integriert ist, welches die vom Funkempfänger bereitgestellten Steuerbefehle z.B. zur Steuerung von Stellantrieben oder Maschinenschalteinrichtungen umsetzt.

Als funksteuerbare Maschinen kommen z.B. Krane, Hebezeuge sowie sonstige Fördersysteme, Justiersysteme, Baumaschinen und dgl. in Frage.

Eine Hauptaufgabe in der Funksteuertechnik stellt das sichere Ansteuern des Krans oder der Maschine über die Luftschnittstelle dar.

Aus Sicherheitsgründen ist es erforderlich, dass eine eindeutige Zuordnung zwischen Funksender und Funkempfänger eines Funksteuersystems zu jedem gegebenen Zeitpunkt des Funksteuerbetriebs gegeben ist. Es muss vermieden werden, dass mehrere Funksender unkontrolliert bzw. unkoordiniert auf den Funkempfänger zugreifen können und dass aus einer solchen Situation die Kontrolle über den Betrieb der zu steuernden Maschine verloren geht. Um eine sichere Funksteuerung von Maschinen zu gewährleisten, hat man bisher den Funksender und den maschinenseitig installierten Funkempfänger durch eine exklusiv gehandhabte Adresscodierung in den Kommunikationsprotokollen (Funktelegrammen) einander eindeutig zugeordnet. Auf diese Weise wurde sichergestellt, dass der Empfänger nur entsprechend codierte bzw. mit betreffenden Adressinformationen versehene Funktelegramme des ihm zugeordneten Senders für die Maschinensteuerung akzeptiert. Die Adressvorgaben wurden bisher üblicherweise innerhalb der einander zugeordneten Geräte durch Hinterlegung der betreffenden Adressdaten (Identifikationskennzeichnungen) in Festspeichern des Senders und des Empfängers realisiert. Eine solche Festspeicherprogrammierung erfolgt normalerweise werksseitig im Herstellungsprozess des Funksenders und des Funkempfängers, wobei die verwendeten Festspeicher austauschbare Bausteine sein können, die bei Bedarf ausschließlich von besonders qualifiziertem und autorisiertem Personal getauscht werden können. Senderseitig ist auch bekannt, dass ein solcher mit einer eindeutigen Adresse programmierter Baustein auch Schlüsselfunktionen besitzen kann und als solcher vom Sender entfernt werden kann, um den Zugang zum Sender zu sperren.

Auch ist es bekannt, die eindeutigen Zuordnungsadressen eines Funksender-Funkempfänger-Paares unter Nutzung von Schaltungsbausteinen, wie etwa DIP-Schaltern modifizierbar zu speichern, wobei diese Schaltungsbausteine jedoch gesichert innerhalb der Gerätegehäuse untergebracht sind und bei Bedarf nur von besonders qualifiziertem und autorisiertem Personal in ihren Adressspeicherschaltzuständen verändert werden sollten. Üblicherweise findet somit die sogenannte "Paarung" eines Funksenders und eines Funkempfängers bisher einmalig durch werksseitig vor der Geräteauslieferung vorgenommene Voreinstellung der in den Kommunikationsprotokollen zu verwendenden Zuordnungsadressen statt, da insbesondere auch die austauschbaren Adressspeicherbausteine einmalig ab Werk paarweise für das System bereitgestellt werden.

Erfahrungsgemäß ist ein sehr hoher Prozentsatz aller Ausfälle von Funksteuersystemen der hier betrachteten Art auf defekte Funksender zurückzuführen. Wünschenswert ist daher im Falle eines Ausfalls eines Funksenders, sei es durch einen Defekt oder durch Verlust, dass ein Ersatzsender auf einfache Weise bereitgestellt und unter Aufrechterhaltung eines hohen Sicherheitsstandards in Betrieb genommen werden kann, so dass der Ersatzsender auch hinsichtlich der eindeutigen Zuordnung zu einem betreffenden Funkempfänger anstelle des defekten bzw. verlorengegangenen Funksenders treten kann.

Im Fall des als Schlüssel gebrauchten Adressspeicherbausteins verbleibt dieser während des Betriebs am Sender und wird in der Regel nicht abgezogen. Es kann daher nicht grundsätzlich davon ausgegangen werden, dass der Schlüssel im Fall des Verlustes des Senders erhalten bleibt. Damit ist die Ersatzsender-Problematik nicht gelöst. Es ist zwar bisher durch die Verwendung von austauschbaren und grundsätzlich duplizierbaren Adressspeicherbausteinen möglich, einen Ersatzsender mit einem identischen Baustein in Betrieb zu nehmen. Sollte allerdings ein verloren geglaubter Sender samt früherem Adressspeicherbaustein wieder auftauchen, stellt die Duplizierung des Schlüssels ein Sicherheitsrisiko dar. Wünschenswert wäre ein System, welches ersetzte oder abgelöste Komponenten vergessen und nach ihrer Ablösung immer als ungültig zurückweisen kann.

Eine zweite wesentliche Aufgabe in der Funksteuertechnik ist eine flexible Systembildung aus ein oder mehreren Sendern und ein oder mehreren Empfängern zur Ansteuerung von ein oder mehreren Maschinen. Grundsätzlich besitzt die Funktechnik im Vergleich zu verkabelten Steuerungstechniken hier wesentliche Vorteile. Bisher wird eine Systemkonstellation aus ein oder mehreren Sendern sowie ein oder mehreren Empfängern i.d.R. vor Auslieferung des Systems definiert. Diese Konstellation ist damit fest gelegt und nicht nachträglich modifizierbar. Wünschenswert wäre ein System, welches auch nachträglich sinnvoll erweitert oder ergänzt werden kann.

Aus der DE 10 2006 012 471 B4 ist ein System zur drahtlosen Übertragung von Steuerungsbefehlen für eine Steuerung eines Hebezeugs, insbesondere eines Kranes, bekannt, wobei ein drahtloses Bedienteil mit Funksender eine unverwechselbare Adresse aufweist und ein Empfangsteil des Hebezeugs ein wählbares Kennzeichen aufweist. Es ist eine eindeutige Zuordnung des Bedienteils zu dem Empfangsteil zu etablieren, indem aus der Adresse des Bedienteils und dem Kennzeichen des Empfangsteils ein Adressmerkmal gebildet wird und dieses Adressmerkmal in einem Zuweisungstelegramm von dem Bedienteil ausgestrahlt und von dem Empfangsteil empfangen wird, wobei es zur Zuweisung des Bedienteils zu dem Empfangsteil kommt. Zukünftige Steuerbefehle können dann von dem Bedienteil drahtlos an den Empfänger abgesetzt werden. Das mit der Adresse des Bedienteils zu einem Adressmerkmal verknüpfte Kennzeichen des Empfangsteils kann z.B. eine gut sichtbar an dem Hebezeug angeordnete Maschinennummer sein, die die Bedienperson während einer Initialisierungsroutine in das Bedienteil z.B. per Tastatureingabe einzugeben hat. Dieses bekannte System gestaltet eine flexible Zuordnung des Bedienteils zu dem Empfangsteil. Es hält jedoch nicht höchsten Sicherheitsanforderungen stand. So kann ggf. eine unautorisierte Person, sofern sie über das Bedienteil verfügt, eine Zuweisung zwischen dem Bedienteil und dem Empfangsteil am Hebezeug vornehmen und eine funktionierende Funksteuerverbindung aufbauen.

Von US2009/0009358 A1 ist bereits ein Funksteuersystem bekannt, wie es in dem Oberbegriff des Anspruchs 1 definiert ist.

EP2339559 A1 offenbart auch ein Funksteuersystem zur Steuerung wenigstens einer Maschine.

Der Erfindung liegt die Aufgabe zugrunde, ein Funksteuersystem der eingangs genannten Art bereitzustellen, das eine flexible und ggf. veränderbare Zuordnung zwischen wenigstens einem Funksender und wenigstens einem Funkempfänger anwenderseitig unter Aufrechterhaltung hoher Sicherheitsstandards für den Funksteuerbetrieb ermöglicht.
Zur Lösung dieser Aufgabe wird ein Funksteuersystem mit den Merkmalen des Anspruchs 1 vorgeschlagen, nämlich ein Funksteuersystem zur Steuerung von Maschinen, insbesondere Kranen, welches folgende Merkmale aufweist:
- einen maschinenseitigen Funkempfänger, dem eine eigene, eindeutige Identifikationskennzeichnung zugeordnet ist,
- einen Funksender zur Erzeugung und Übertragung von Funktelegrammen zu dem Funkempfänger, wobei der Funksender ferner dazu eingerichtet ist, in Abhängigkeit von Informationen über die Identifikationskennzeichnung des Funkempfängers Identifizierungsdaten zu generieren und zu speichern, und
   wobei der Funksender ferner dazu eingerichtet ist, die Identifizierungsdaten in seine Funktelegramme einzubeziehen, wobei der Funkempfänger so initialisierbar ist, dass er Funktelegramme für die Maschinensteuerung akzeptiert, wenn sie betreffende Identifizierungsdaten in den Funktelegrammen enthalten, wobei auch dem Funksender eine eigene, eindeutige Identifikationskennzeichnung zugeordnet ist, wobei der Funksender ferner dazu eingerichtet ist, die Identifizierungsdaten in Abhängigkeit von Informationen über die Identifikationskennzeichnung des Funksenders und in Abhängigkeit von Informationen über die Identifikationskennzeichnung des Funkempfängers zu generieren, wobei das Funksteuersystem ferner einen dem Funkempfänger zugeordneten, jedoch von diesem gesondert transportierbaren mobilen Datenträger umfasst, der als eingespeicherte Daten die Informationen über die Identifikationskennzeichnung des Funkempfängers enthält, wobei der Funksender eine Schnittstelle zum Übertragen von Daten aufweist, mit der der mobile Datenträger in Datenübertragungsverbindung bringbar ist und über welche Informationen über die Identifikationskennzeichnung des Funkempfängers von dem mobilen Datenträger in den Funksender übertragbar sind, wobei das Generieren der Identifizierungsdaten in Abhängigkeit von Informationen über die Identifikationskennzeichnung des Funksenders und in Abhängigkeit von Informationen über die Identifikationskennzeichnung des Funkempfängers den Prozess des Einlesens der Informationen über die Identifikationskennzeichnung des Funkempfängers und die Mitteilung der Identifikationskennzeichnung des Funkempfängers an den Funksender durch Datenübertragung über seine Datenübertragungsschnittstelle erfordert.

Die Identifikationskennzeichnung des Funkempfängers ist vorzugsweise eine feste, individuelle Empfängeradresse oder Gerätenummer, die im Empfänger fest hinterlegt ist. In entsprechender Weise ist die Identifikationskennzeichnung des Funksenders ebenfalls eine feste, individuelle Funksenderadresse oder Gerätenummer, die in dem Funksender fest hinterlegt ist.

Gemäß der vorliegenden Erfindung müssen die Identifikationskennzeichnungen des Funkempfängers und des Funksenders jedoch nicht bereits werksseitig aufeinander abgestimmt sein, d.h. sie können und werden normalerweise auch durchaus unterschiedlich sein. Eine werksseitig voreingestellte Zuordnung (Paarung) von Funksender und Funkempfänger ist nicht erforderlich, da eine solche Zuordnung auf einfache Weise benutzerseitig bei Erstinbetriebnahme des Funksteuersystems auf einfache Weise und mit geringem Aufwand in einem Initialisierungsprozess möglich ist. Dabei ist dem Funksender durch Datenübertragung über seine Datenübertragungsschnittstelle die Identifikationskennzeichnung des Funkempfängers mitzuteilen. Dies erfolgt durch Auslesen des die Identifikationskennzeichnung des Funkempfängers enthaltenden mobilen Datenträgers. Je nach Art des mobilen Datenträgers kann ein solcher Datenausleseprozess kontaktlos, etwa durch Einsatz von RFID oder Funktechnik, oder aber über elektrische Kontaktverbindungen des mobilen Datenträgers und des Funksenders, ggf. unter Zwischenschaltung von Verbindungsleitungen erfolgen. Gemäß einer besonders bevorzugten Variante der Erfindung ist die Identifikationskennzeichnung des Funkempfängers auf einer durch eine entsprechende Lese- und ggf. Schreibeinrichtung im Sender oder ggf. auch im Empfänger kontaktlos les- und ggf. schreibbare Chipkarte hinterlegt, die als mobiler Datenträger für den Initialisierungsprozess in Datenübertragungsverbindung mit dem Funksender bringbar ist. Auch andere Karten, z.B. Magnetstreifenkarten, kommen in Frage. Der Funksender weist hierzu eine geeignete Lese-und ggf. Schreibvorrichtung auf, die der Datenübertragungsschnittstelle zugeordnet ist. Der Funksender kann die vom mobilen Datenträger eingelesenen Informationen über die Identifikationskennzeichnung des Funkempfängers speichern. Der mobile Datenträger stellt einen gesonderten Autorisierungsausweis dar, ohne den eine funktionierende Zuordnung von Funksender zu Funkempfänger gar nicht möglich wäre. Es reicht somit nicht aus, nur über den Funksender zu verfügen und die Identifizierungskennzeichnung des Funkempfängers zu kennen, um eine funktionierende Funksteuerverbindung aufbauen zu können. Es gehört auch noch der Prozess des Einlesens der Informationen vom mobilen Datenträger zu dem Funksender dazu. Nach der Zuordnung des Funksenders zum Funkempfänger kann der mobile Datenträger z.B. in einem Safe sicher aufbewahrt werden, bis er zu einem etwaigen neuen Initialisierungsvorgang erneut benötigt wird.

Der mobile Datenträger enthält als gespeicherte Daten außer der Identifikationskennzeichnung des Funkempfängers vorzugsweise noch weitere Funksysteminformationen, etwa Daten über aktuell eingerichtete und/oder grundsätzlich zulässige Systemkonstellationen, wobei solche zusätzliche Systeminformationen bei Initialisierungsprozessen berücksichtigt werden können.

Der Funksender kann in Abhängigkeit von den vom mobilen Datenträger eingelesenen Informationen über die Identifikationskennzeichnung des Funkempfängers Identifizierungsdaten unter Anwendung von geeigneten Algorithmen generieren und speichern, die eine gewünschte definierte Zuordnung zwischen dem Funksender und dem Funkempfänger ermöglichen, wobei vorzugsweise Informationen über die erlaubten Zuordnungen auf dem mobilen Datenträger abgelegt sind. Gemäß einer bevorzugten Variante der Erfindung sind der Funksender und der Funkempfänger dazu eingerichtet, bei dem Initialisierungsprozess diese Identifizierungsdaten zu einer gemeinsamen Systemadresse zu generieren und beidseitig zu übernehmen. Dabei überträgt der Funksender diese von ihm generierte Systemadresse im Verlaufe des Initialisierungsprozesses vorzugsweise per Funk an den Funkempfänger. Dieser erkennt den ihn ansprechenden Sender daran, dass der Sender Identifizierungsdaten sendet, durch die der Empfänger einerseits eindeutig adressiert wird, wobei der Empfänger die Identität des Senders kennenlernt und ihn als seinen Funkpartner akzeptieren kann. Erstmalig bei der Initialisierung und sodann im Normalbetrieb muss daher der Funksender die Identifizierungsdaten (Systemadresse) in seine Funktelegramme einbeziehen. So generierte und zum Funkempfänger gesendete Funktelegramme werden dann vom Funkempfänger als zulässige Daten für die Maschinensteuerung akzeptiert. Fremde Funktelegramme, welche nicht den bei der Initialisierung zwischen Funksender und Funkempfänger des Funksteuersystems definierten Kommunikationsprotokollen entsprechen, also nicht die Identifizierungsdaten (gemeinsame Systemadresse) des Funksenders und des Funkempfängers enthalten, werden von dem Funkempfänger nicht für die Maschinensteuerung akzeptiert.

Gemäß einer Ausführungsform der Erfindung können die vom mobilen Datenträger gelesenen und vom Funksender gespeicherten Informationen über die Identifikationskennzeichnung des Funkempfängers vom Funksender auf einen oder mehrere weitere mobile Datenträger geschrieben werden, so dass Kopien oder teilweise Kopien des ursprünglichen mobilen Datenträgers erzeugt werden können.

Bei dem Initialisierungsprozess zur Inbetriebnahme des Funksteuersystems kann eine gemeinsame Systemadresse für den Funkempfänger und für den Funksender generiert werden, die auf die Identifikationskennzeichnungen beider Geräte zurückgeht und daher in den betreffenden Funktelegrammen des Senders Informationen über den individuellen Sender enthalten sind, die vom Empfänger interpretierbar sind. Aufgrund einer solchen individuellen Senderkennung in den Funktelegrammen kann z.B. ein bisher als Funkpartner vom

Empfänger akzeptierter Funksender für die Zukunft als solcher ausgeschlossen werden, wenn er z.B. durch einen Ersatzsender ersetzt wurde und für letzteren ein entsprechender Initialisierungsvorgang stattgefunden hat. Ein verloren gegangener Sender kann auf diese Weise vom Funksystem ausgeschlossen werden, so dass Funktelegramme, die nach einem etwaigen Wiederauftauchen dieses Senders von diesem gesendet werden nicht mehr vom Funkempfänger als Anweisungen zur Maschinensteuerung akzeptiert werden.

Gemäß einer bevorzugten Weiterbildung der Erfindung umfasst das Funksteuersystem wenigstens einen dem Funksender als Benutzungsberechtigungsausweis zuzuordnenden oder zugeordneten und gesondert davon transportierbaren mobilen Ausweis-Datenträger, in dem Benutzungsberechtigungsdaten gespeichert oder speicherbar sind und der mit dem Funksender in Datenübertragungsverbindung bringbar ist, wobei der Funksender dazu eingerichtet ist, Daten mit dem mit ihm in Datenübertragungsverbindung gebrachten Ausweis-Datenträger auszutauschen und Benutzungsberechtigungsdaten vom Ausweis-Datenträger zu prüfen und bei positivem Prüfergebnis seinen Sendebetrieb zur Funksteuerung der betreffenden Maschine zuzulassen, so dass der Funksender mittels des Ausweis-Datenträgers für den Sendebetrieb freischaltbar ist.

Der Funksender ist gemäß einer Ausführungsform der Erfindung in einem Initialisierungsmodus betreibbar, in dem er eine dem Ausweis-Datenträger zugeordnete Identifikationskennzeichnung aus diesem nach Herstellung der gemeinsamen Datenübertragungsverbindung auslesen und abspeichern kann. Im einfachsten Beispielsfall entspricht diese Identifikationskennzeichnung ab diesem Zeitpunkt den Benutzungsberechtigungsdaten.

Vorzugsweise und gemäß einer weiteren Ausführungsform der Erfindung ist der Funksender in einem Initialisierungsmodus betreibbar, in dem er die Benutzungsberechtigungsdaten in den mit ihm in Datenübertragungsverbindung gebrachten Ausweis-Datenträger einspeichern kann. Zur Generierung der Benutzungsberechtigungsdaten kann der Funksender dazu eingerichtet sein, eine dem Ausweis-Datenträger zugeordnete Identifikationskennzeichnung aus diesem auszulesen und in Abhängigkeit von vorzugsweise sowohl der Identifikationskennzeichnung des Ausweis-Datenträgers als auch der Identifikationskennzeichnung des Funksenders einen Datensatz zu bilden und in den Ausweis-Datenträger abzuspeichern, wobei dieser Datensatz den Benutzungsberechtigungsdaten entspricht. Nach einem solchen Initialisierungsvorgang kann der Ausweis-Datenträger als Schlüssel für die Freigabe des Funksendebetriebs des Funksenders verwendet werden. Vorzugsweise ist das Funksystem nach der Erfindung so ausgestaltet, dass der Ausweis-Datenträger nach dem Freischalten nicht am Funksender verbleiben muss, sondern z. B. bis zur nächsten Freischaltung vom Bediener verwahrt werden kann.

Bei dem Ausweis-Datenträger handelt es sich vorzugsweise um kontaktlos les- und ggf. beschreibbare Datenträger (z.B. RFID-Bausteine oder RFID-Chipkarten), wobei der Funksender in Anpassung dazu eine geeignete Lese und ggf. Schreibvorrichtung aufweisen sollte, über welche eine Verbindung zur Datenübertragungsschnittstelle des Funksenders für den Ausweis-Datenträger herstellbar ist. In diesem Fall kann die Datenübertragungsschnittstelle des Funksenders eine RFID-Schnittstelle sein. Allgemein kommen als mobile Datenträger im Rahmen der Erfindung auch andere Karten in Frage, z.B. Magnetstreifenkarten, welche wiederum von einer geeigneten Lese-und ggf. Schreibvorrichtung gelesen und ggf. beschrieben werden können, oder aktive Speicherchips.

Das Funksteuersystem nach der Erfindung kann mehrere solcher Ausweis-Datenträger umfassen, um etwa unterschiedlichen Personen die Möglichkeit der autorisierten Benutzung des Funksenders zu verschaffen, wobei jeder dieser Ausweis-Datenträger in dem oben genannten Sinne mittels des Funksenders zu initialisieren ist, bevor er als Schlüssel funktionieren kann. Bei mehreren von solchen Ausweis-Datenträgern kann es vorgesehen sein, diesen unterschiedliche Benutzungsberechtigungsdaten im Sinne von unterschiedlich vereinbarten Subadressen zuzuweisen. Die verschiedenen Ausweis-Datenträger sind somit für den Funksender unterscheidbar, so dass ggf. protokollierbar ist, welcher individuelle Ausweis-Datenträger zu welcher Zeit für die Funksteuerung genutzt wurde. Es besteht jedoch auch die Möglichkeit, die oder einige der Ausweis-Datenträger identisch mit den Benutzungsberechtigungsdaten zu präparieren, so dass sie als Schlüssel ununterscheidbar sind. Protokollierte Daten können im Funksender und/ oder ggf. in einem Rückschreibevorgang auf dem Ausweis-Datenträger abgelegt werden.

Es ist gemäß einer Variante der Erfindung darüber hinaus auch möglich, die Ausweis-Datenträger von unterschiedlichen Personen auch in vom Funksteuersystem unabhängigen Systemen zu verwenden, die einer Freischaltung bzw. Anmeldung durch einen solchen Schlüssel erfordern, etwa als Zugangsberechtigung zu Werksgeländen, wobei es mithilfe eines solchen Schlüssels wiederum möglich ist, Benutzerdaten z.B. zur Zeiterfassung zu erheben.

Nach vollständiger erfolgreicher Initialisierung des Systems, d.h. dem Initialisierungsvorgang zwischen Ausweis-Datenträger und Funksender und dem Initialisierungsprozess zwischen Funksender und Funkempfänger, kann der normale Funksteuerbetrieb erfolgen. Eine Bedienperson kann an betreffenden Bedienelementen des Funksenders Steuerbefehle vorgeben. Im Falle der Steuerung eines Kranes, etwa eines Drehkranes, können z.B. Steuerbefehle zur Drehwinkeleinstellung des Kranes, zum Heben oder Senken des Kranhakens oder zum Bewegen der Laufkatze des Krans vorgegeben werden, wie dies an sich aus dem Stand der Technik bekannt ist.

Das Funksteuersystem nach der Erfindung kann mehrere Ausweis-Datenträger umfassen, denen in einem betreffenden Initialisierungsmodus Benutzungsberechtigungsdaten in dem oben beschriebenen Sinne zuzuweisen sind, wobei diese Benutzungsberechtigungsdaten unterschiedlich sein können und Informationen über beschränkte (oder erweiterte) Nutzungsberechtigungen enthalten können, die vom Funksender interpretierbar und vom Funksteuersystem zur Beschränkung (oder ggf. Erweiterung) der Maschinensteuerung auf bestimmte Betriebsarten der zu steuernden Maschine(n) je nach Umfang der Benutzungsberechtigung umsetzbar sind.

Durch selektive Verteilung der Ausweis-Datenträger an unterschiedlich qualifizierte Bedienpersonen kann somit sichergestellt werden, dass einige Betriebsarten der Maschine, die besondere Aufmerksamkeit und Qualifikation der Bedienperson bei der Steuerung bedürfen, nur von entsprechend qualifizierten Bedienpersonen benutzt werden können.

Bisher wurde noch nicht deutlich darauf hingewiesen, dass das Funksteuersystem nach der Erfindung nicht nur auf einen einzigen Funksender und einen einzigen Funkempfänger beschränkt ist, sondern bedarfsweise erweiterbar ist. So sind durchaus auch Konstellationen möglich, bei denen ein einzelner Funksender mit mehreren Funkempfängern kommunizieren kann oder mehrere Sender mit einem einzigen Empfänger kommunizieren können oder mehrere Sender mit mehreren Empfängern kommunizieren können. Bei der bereits beschriebenen Möglichkeit der Kombination aus einem Funksender und einen Funkempfänger zu einem erfindungsgemäßen Funksteuersystem ist z.B. im Falle einer Kransteuerung ein sogenannter "Punkt-zu-Punkt"-Betrieb möglich, wobei der am Kran installierte Funkempfänger nur Funksteuerbefehle in Form von Datentelegrammen akzeptiert, die von dem einen Funksender stammen und die betreffenden Identifikationsdaten ggf. entschlüsselt enthalten.

Bei der Konstellation des Funksteuersystems mit einem einzelnen Sender und mehreren Empfängern, die in verschiedenen benachbarten Kranen installiert sind, ist eine sogenannte "Tandemfahrt" der Krane möglich. Dabei können z.B. zwei Krane eine gemeinsame Last aufnehmen und sich synchron bewegen, wobei die Bedienperson mittels des einzelnen Funksenders die Fahrbefehle vorgeben kann.

Bei der Konstellation des Funksteuersystems mit mehreren Sendern und einem einzelnen Empfänger ist z.B. im Falle der Kransteuerung der sogenannte "Freigabe/Übernahme-Betrieb" möglich, bei der eine Bedienperson z.B. die Lastaufnahme des Krans und einen Teil der darauffolgenden Lastbewegung mittels eines ersten Senders kontrollieren kann und eine weitere Bedienperson mit einem zweiten Sender die weitere Bewegung der Last und ggf. das Absetzen der Last kontrollieren kann. Eine solche Betriebsweise kann vorteilhaft sein, wenn die Last über unübersichtliches Gelände zu heben ist.

Weitere Betriebsmöglichkeiten ergeben sich bei der Konstellation des Funksteuersystems mit mehreren Sendern und mehreren Empfängern.

Bei der Konstellation des Funksteuersystems mit mehreren Sendern und mehreren Empfängern ist darüber hinaus ein Betriebsmodus möglich, bei dem der erste in Betrieb gehende Sender einen bestimmten Empfänger anwählt und damit den zugehörigen Kran (die zugehörige Maschine) übernimmt. Dieser Kran (diese Maschine) bleibt dann bis zur aktiven Freigabe durch eben diesen Sender für alle weiteren in Betrieb gehenden Sender gesperrt (sog. "First-come-first-serve"-Prinzip).

Im vorbeschriebenen Sinne umfasst das Funksteuersystem gemäß einer Weiterbildung der Erfindung mehrere Funkempfänger, von denen jeder eine eigene Identifikationskennzeichnung hat, und wobei jedem Funkempfänger ein eigener, jedoch gesondert transportierbarer mobiler Datenträger mit darin gespeicherten Informationen über die Identifikationskennzeichnung des betreffenden Funkempfängers zugeordnet ist, wobei der betreffende mobile Datenträger mit dem Funksender in Datenübertragungsverbindung bringbar ist, um die Informationen über die Identifikationskennzeichnung des betreffenden Funkempfängers zum Funksender zu übertragen, und wobei der Funksender dazu eingerichtet ist, in Abhängigkeit von diesen Informationen über die Identifikationskennzeichnung des betreffenden Funkempfängers diesem zuzuordnende Identifizierungsdaten zu generieren und zu speichern, und wobei der Funksender ferner dazu eingerichtet ist, die Identifizierungsdaten in seine Funktelegramme für den jeweiligen Funkempfänger einzubeziehen, wobei jeder Funkempfänger so initialisierbar ist, dass er Funktelegramme für die Maschinensteuerung nur akzeptiert, wenn sie ihm zugeordnete Identifizierungsdaten in den Funktelegrammen enthalten.

Gemäß einer weiteren Ausführungsform der Erfindung umfasst das Funksteuersystem mehrere Funksender, von denen jeder eine Schnittstelle zum Einlesen von Daten aufweist, über welche Informationen über die Identifikationskennzeichnung eines jeweiligen Funkempfängers in den betreffenden Funksender einspeicherbar sind, und wobei jeder Funksender ferner dazu eingerichtet ist, in Abhängigkeit von diesen Informationen über die Identifikationskennzeichnung des betreffenden Funkempfängers diesem zugeordnete Identifizierungsdaten zu generieren und zu speichern, und wobei jeder Funksender ferner dazu eingerichtet ist, die Identifizierungsdaten in seine Funktelegramme einzubeziehen, wobei jeder Funkempfänger so initialisierbar ist, dass er von ihm empfangene Funktelegramme für die Maschinensteuerung nur akzeptiert, wenn sie ihm zugeordnete Identifizierungsdaten in den Funktelegrammen enthalten.

Die während der Inbetriebnahme des Funksystems gewählte Systemkonstellation (Punkt-zu-Punkt, Tandemfahrt, Freigabe/Übernahme, First-Come-First-Serve) aus einem oder mehreren Sendern sowie einem oder mehreren Empfängern kann zu jedem späteren Zeitpunkt durch ein erneutes Durchlaufen des Initialisierungsprozesses verändert werden.

Vorzugsweise ist für jeden der Funksender wenigstens ein dem jeweiligen Funksender als Benutzungsberechtigungsausweis zugeordneter oder zuzuordnender und gesondert transportierbarer mobiler Ausweis-Datenträger vorhanden, in dem Benutzungsberechtigungsdaten gespeichert oder speicherbar sind und der mit dem jeweiligen Funksender in Datenübertragungsverbindung bringbar ist, wobei jeder Funksender dazu eingerichtet ist, Daten mit dem mit ihm in Datenübertragungsverbindung gebrachten Ausweis-Datenträger auszutauschen und Benutzungsberechtigungsdaten vom Ausweis-Datenträger zu prüfen und bei positivem Prüfergebnis seinen Sendebetrieb zur Funksteuerung der Maschine zuzulassen, so dass die Funksender mittels der Ausweis-Datenträger für den Sendebetrieb freischaltbar sind.

Vorzugsweise ist jeder der Funksender in einem Initialisierungsmodus betreibbar ist, in dem er die betreffenden Benutzungsberechtigungsdaten in den mit ihm in Datenübertragungsverbindung gebrachten Ausweis-Datenträger einspeichern kann.

Einige der Ausweis-Datenträger können gemäß einer Weiterbildung der Erfindung Autorisierungsinformationen enthalten, die bestimmten Betriebsarten der zu steuernden Maschine(n) zugeordnet sind, wobei die Funksender, wenn sie mit einem solchen Ausweis-Datenträger für den Sendebetrieb freigeschaltet sind, die Autorisierungsinformationen oder davon abgeleitete Daten in ihren Funksteuerungstelegrammen senden können, und wobei die Funkempfänger dazu eingerichtet sind, bei Empfang solcher Funktelegramme nur bestimmte Betriebsarten der Maschine(n) in Abhängigkeit von den Autorisierungsinformationen oder daraus abgeleiteter Daten bei der Maschinensteuerung zuzulassen.

Die Funksender sind vorzugsweise dazu eingerichtet, Benutzerdaten und/oder Daten über ihren jeweiligen Sendebetrieb zu erfassen und zu protokollieren, sowie vorzugsweise zumindest einige dieser Daten in den jeweiligen Ausweis-Datenträger zu speichern, mit dem er aktuell für den Sendebetrieb freigeschaltet wurde. Auch kann es vorgesehen sein, dass der Empfänger Daten auf den ihm zugeordneten mobilen Datenträger schreiben kann, etwa Betriebsdaten oder/und Nutzerdaten.

Die vorstehenden Erläuterungen zeigen, dass das Funksteuersystem nach der Erfindung in flexibler, einfacher und wiederholbarer Weise benutzerseitig initialisierbar und modifizierbar, d.h. auch hinsichtlich der Systemkonstellation konfigurierbar ist unter Aufrechterhaltung hoher Sicherheitsstandards und ferner verschiedene Konfigurationen von Funksendern und Funkempfängern zulässt.

Ein interessanter weiterer Erfindungsaspekt betrifft ein Funksteuersystem zur Steuerung von Maschinen, umfassend wenigstens einen jeweiligen Funkempfänger pro Maschine, wenigstens einen Funksender zur Erzeugung und Übertragung von Funktelegrammen zu jeweils wenigstens einem der Funkempfänger und eine Gruppe von mobilen Datenträgern, die den Funkempfängern selektiv zugeordnet oder zuordenbar sind und Adressierungsinformationen für die selektive Adressierung einzelner Funkempfänger durch den Funksender enthalten oder aufnehmen können, wobei der Funksender eine Schnittstelle für Datenübertragung aufweist und wobei jeder der mobilen Datenträger mit dem Funksender über dessen Schnittstelle in Datenübertragungsverbindung bringbar ist, um die jeweiligen Adressierungsinformationen an den Funksender zu übertragen, wobei der Funksender ferner dazu eingerichtet ist, in Abhängigkeit von den Adressierungsinformationen, die er von einem jeweiligen mobilen Datenträger erhalten hat, spezifische Identifizierungsdaten zur Adressierung desjenigen Funkempfängers zu generieren, dem der betreffende mobile Datenträger zugeordnet ist, und wobei der Funksender dazu eingerichtet ist, die spezifischen Identifizierungsdaten in seine Funktelegramme einzubeziehen, so dass diese Funktelegramme nur von dem Funkempfänger zur Maschinensteuerung akzeptiert werden, zu dessen Adressierung die spezifischen Identifizierungsdaten vom Funksender jeweils generiert wurden.

Die mobilen Datenträger sind vorzugsweise Chipkarten, besonders bevorzugt RFID- Chipkarten, wobei die Datenübertragungsschnittstelle des Funkempfängers entsprechend der Chipkartenart angepasst ist, also bevorzugt eine RFID-Schnittstelle ist.

Das angegebene Funksteuersystem nach diesem weiteren Erfindungsaspekt kann in das vorher beschriebene Funksteuersystem nach der Erfindung integriert sein, wobei die mobilen Datenträger z. B. Ausweisdatenträger gemäß Anspruch 5 sein können.

Das Funksteuersystem nach dem weiteren Erfindungsaspekt ermöglicht die Auswahl einer jeweiligen bestimmten Maschine (oder ggf. einer bestimmten Untergruppe) aus einer Maschinengruppe zu deren Steuerung von dem Funksender aus. Die Maschinen können z. B. mittels des Funksteuersystems steuerbare stationäre Maschinen, insbesondere aber mobile Maschinen, wie etwa Landfahrzeuge, Wasserfahrzeuge oder Luftfahrzeuge oder Bestandteile solcher Fahrzeuge sein, so z.B. Förderwagen zum Transport von Fördergut, wobei von einer zentralen Überwachungsstelle mittels des Funksenders jeweils ein momentan zu bewegender Förderwagen gesteuert werden kann. Es kann in diesem Beispiel jeweils der Förderwagen gesteuert werden, zu dessen Funkempfänger der momentan zur Funksenderfreischaltung benutzte mobile Datenträger zuordnungsmäßig gehört. Hat der aktuell gesteuerte Förderwagen seine aktuelle Transportaufgabe erledigt, so kann der Funksender durch Initialisierung mittels eines anderen mobilen Datenträgers umprogrammiert werden, so dass er mit seinen Funktelegrammen einen anderen Empfänger adressieren kann, um die diesem zugeordnete Maschine, im Beispielsfall einen betreffenden anderen Förderwagen aus der betrachteten Förderwagengruppe, steuern zu können. Vorzugsweise ist der Funksender so ausgestaltet bzw. programmiert, dass er nach jedem Abschalten des Steuerbetriebs neu mittels eines mobilen Datenträgers initialisiert werden muss. So wird verhindert, dass eine Bedienperson unbeabsichtigt eine Maschine aktiviert, die zuvor Adressat der Funksteuerung mittels des Funksteuersystems z.B. durch eine andere Bedienperson war. In das Funksteuersystem können ggf. auch mehrere Funksender einbezogen sein, die mittels der einzelnen mobilen Datenträger initialisiert werden können, um ausgewählte Maschinen zu steuern.

Unter Bezugnahme auf die Figuren werden nachstehend ein möglicher Initialisierungsprozess zur Erstinbetriebnahme des Funksteuersystems und verschiedene Betriebsarten anhand der Funksteuerung von Kranen erläutert.

Die Figuren
- 1a bis 1c: zeigen in schematischen Darstellungen ein Ausführungsbeispiel eines Funksteuersystems nach der Erfindung in verschiedenen Stadien seiner Erstinbetriebnahme.
- Figur 2: zeigt in einer schematischen Darstellung eine Momentsituation einer Tandemfahrt zweier Drehkräne mit einem Funksteuersystem nach der Erfindung.
- Figur 3: zeigt in schematischer Darstellung einen Funksender und zwei mobile Datenträger, die per RFID-Datenübertragung drahtlos Informationen austauschen können.

Der Funksender 1 in den Figuren 1a bis 1c umfasst als Bedienelemente Drucktasten 3 und einen Drehknopf 4. Die Bedienelemente 3, 4 sind zur Vorgabe von Maschinensteuerbefehlen betätigbar, die zur Steuerung einer Maschine, im Beispielsfall zur Steuerung des Drehkranes 6, von dem Funksender 1 in Funktelegrammen zu senden sind. Die Art und Anzahl der Bedienelemente können bei verschiedenen Funksendern eines Funksteuersystems nach der Erfindung variieren. Der Funksender 1 hat einen integrierten Sendeteil mit einer Funksendeantenne 5 und eine interne Schaltungsanordnung mit einer Mikrocomputerschaltung zur Datenerfassung und Organisation und Steuerung der Funksenderfunktionen. Zu dem Funksteuersystem nach der Erfindung gehört ferner ein Funkempfänger 7, der im Beispielsfall maschinenseitig an dem Drehkran 6 installiert ist, dessen Betriebsfunktionen mittels des Funksteuersystems zu steuern sind.

Vor der Erstinbetriebnahme des Funksteuersystems sind der Funksender 1 und der Funkempfänger 7 noch nicht einander zugeordnet. Dies erfolgt durch eine erfindungsgemäße Initialisierungsmethode. Das Funksteuersystem umfasst eine RMC-Chipkarte 9 (RMC = Receiver Master Card) als mobilen Datenträger, der einen Speicherchip 11 umfasst, in dem eine eindeutige Identifikationskennzeichnung des Funkempfängers 7 eingespeichert ist. Diese RMC-Chipkarte 9 ist dem Funkempfänger 7 individuell und exklusiv zugeordnet und wird üblicherweise vom Hersteller mit dem Empfänger 7 geliefert. Das Funksteuersystem nach der Erfindung umfasst auch wenigstens eine TUC-Chipkarte 13 (TUC = Transmitter User Card), die als Schlüssel für die Freigabe des Sendebetriebs des Funksenders 1 dient und im Beispielsfall im Rahmen des Initialisierungsprozesses entsprechende Benutzungsberechtigungsdaten erhält.

Die RMC-Chipkarte 9 ist in den Karteneinsteckschlitz 15 des Funksenders 1 einzustecken, um einen Datenübertragungskontakt zwischen dem Speicherchip 11 der RMC-Chipkarte 9 und einer Datenübertragungsschnittstelle des Funksenders 1 herzustellen. In entsprechender Weise ist die TUC-Chipkarte 13 in den Karteneinsteckschlitz 17 des Funksenders 1 einzustecken, um den Speicherchip 14 der TUC-Chipkarte 13 mit einer betreffenden Datenübertragungsschnittstelle des Funksenders 1 in Datenübertragungsverbindung zu bringen (vgl. Figur 1a).

Das Auslesen der TUC-Daten (wie auch ein etwaiges Beschreiben der TUC-Chipkarte 13) wird durch geeignete optische, akustische oder haptische Rückmeldung bei Erfolg oder Misserfolg angezeigt und kann ggf. durch Betätigen eines Bedienelements quittiert werden.

Figur 1b zeigt den Funksender 1 mit eingesetzten Chipkarten 9, 13. In diesem Zustand kann eine erste Initialisierungsroutine des Funksenders 1 gestartet werden. In dieser Initialisierungsroutine liest der Funksender 1 die Identifikationskennzeichnung des Funkempfängers 7 aus dem Speicherchip 11 der RMC-Chipkarte 9 aus und bildet als Funktion der Identifikationskennzeichnung des Funkempfängers 7 und der Identifikationskennzeichnung des Funksenders 1 einen Datensatz, der eine gemeinsame Systemadresse für den Funksender 1 und für den Funkempfänger 7 bildet. Der Funksender 1 speichert diese Systemadresse für den zukünftigen Funkbetrieb ab und sendet diese auch an den Funkempfänger 7, der dazu eingerichtet ist, die nach einem vorbestimmten Algorithmus unter Einbeziehung seiner Identifikationskennzeichnung bestimmte Systemadresse als eine solche zu erkennen und für zukünftige Abgleichoperationen bei dem Empfang von Funktelegrammen abzuspeichern. Ferner kann bei dem Initialisierungsvorgang auch die TUC-Chipkarte 13 aktiviert werden, indem der Funksender 1 eine Identifizierungskennzeichnung der TUC-Chipkarte 13 aus deren Speicherchip 14 ausliest und als Funktion dieser Identifikationskennzeichnung und der Identifikationskennzeichnung des Funksenders 1 einen Benutzungsberechtigungsdatensatz bildet und diesen in dem Speicherchip 14 der TUC-Chipkarte 13 abspeichert. Nach diesen Initialisierungsvorgängen kann der Funksender 1 Funktelegramme mit Maschinensteuerungsanweisungen an den Funksender 7 senden, wobei der Funkempfänger 7 aufgrund der in den Funktelegrammen vorzugsweise codiert einbezogenen Systemadressdaten die Funktelegramme erkennt und akzeptiert.

Die RMC-Chipkarte 9 ist für den weiteren Normalbetrieb des Funksteuersystems für die Maschinensteuerung (hier: Kransteuerung) nicht mehr erforderlich und kann an einem sicheren Ort aufbewahrt werden, um sie für weitere Initialisierungsoperationen bereitzuhalten, falls z. B. ein Ersatzfunksender oder ggf. ein zusätzlicher Funksender in das Funksteuersystem integriert werden soll.

Für den Funksendebetrieb des Funksenders 1 zur Maschinensteuerung ist es erforderlich, dass eine valide, also korrekt vom Funksender initialisierte TUC-Chipkarte 13 in einem der Kartenschlitze 15, 17 eingesteckt ist bzw. zur Freischaltung kurzzeitig war und somit am Funksender angemeldet ist. Die TUC-Chipkarte 13 bildet somit einen Schlüssel zum Freischalten des Funksendebetriebs des Funksenders 1. Die TUC-Chipkarte 13 muss nach der Freischaltung nicht am Funksender verbleiben, sondern kann an einem anderen Ort (z.B. beim Bediener am Mann) verwahrt werden. Gemäß einer Variante der Erfindung ist es vorgesehen, dass der Sender 1 bei einem Freischaltvorgang erst dann aus einem Vorbereitungszustand heraus funkbetriebsbereit wird, wenn auch die TUC-Karte aus dem Schlitz 15 bzw. 17 heraus genommen worden ist. In Figur 1c ist der Funksender 1 in diesem Sinne im betriebsbereiten Zustand gezeigt und kann von einer Bedienperson bedient werden, um Steuerbefehle mittels der Bedienelemente 3, 4 für den Kran 6 vorzugeben, wobei die Steuerbefehle als Funktelegramme zum Empfänger 7 zu senden sind.

Der Funkempfänger 7 ist in an sich bekannter Weise in das Vor-Ort-Steuerungssystem des Krans 6 einbezogen und erzeugt nach Maßgabe der empfangenen Funktelegramme Steuersignale für Antriebe und dgl. der zu steuernden Komponenten des Krans 6.

In Figur 1c ist mit gestrichelten Linien ein weiterer Funksender 1' gezeigt, der bereits entsprechend dem Funksender 1 in der oben beschriebenen Weise initialisiert wurde und ebenfalls dem Funkempfänger 7 Datentelegramme senden kann. Die Freischaltung des Funksenders 1' erfolgt mit einer entsprechend validierten TUC-Chipkarte 13'. Eine solche Konstellation des Funksteuersystems aus wenigstens zwei Funksendern 1, 1' und einem maschinenseitigen Funkempfänger 7 ermöglicht bestimmte Betriebsarten des Funksteuersystems und des Krans 6, sofern es für die betreffenden Betriebsarten konfiguriert ist, so z. B. für den so genannten Freigabe/Übernahme-Betrieb des Krans 6 zum Fördern einer Last über unübersichtliches Gelände. Dabei erfolgt die Kransteuerung z.B. zunächst nach Maßgabe von Steuerbefehlen von dem ersten Funksender 1, etwa um die Last 20 an einer Stelle aufzunehmen, die für eine Bedienperson mit dem ersten Funksender 1 gut einsehbar ist. Danach kann die Kontrolle über das Funksteuersystem an den zweiten Funksender 1' übergeben werden, der z. B. von einer anderen Bedienperson bedient wird, die die Stelle, an der die Last abzusetzen ist, im Gegensatz zur ersten Bedienperson gut einsehen kann. Es kann vorgesehen sein, dass derartige Sonderbetriebsarten, wie der Freigabe/Übernahme-Betrieb, nur besonders autorisierten Bedienpersonen erlaubt ist. Für einen solchen Fall kann es im Rahmen der vorliegenden Erfindung vorgesehen sein, dass die den betreffenden Bedienpersonen anvertrauten TUC-Chipkarten 13, 13' entsprechende Autorisierungsvermerke in ihren Benutzungsberechtigungsdatensätzen enthalten, wobei die Funksender 1, 1' die von einer jeweiligen TUC-Chipkarte 13, 13' mit dem Benutzungsberechtigungsdatensatz erhaltenen Autorisierungsvermerke interpretieren und in entsprechende Steuerbefehle, die für die Freigabe bzw. Ausführung einer betreffenden Sonderbetriebsart erforderlich sind und in Funktelegrammen an den Funkempfänger zu senden sind, umsetzen können.

In Figur 2 ist eine weitere Sonderbetriebsart illustriert, nämlich der sogenannte Tandemfahrt-Betrieb mit zwei Kranen 6, 6', die eine gemeinsame Last 20' tragen und synchronisierte Förderbewegungen ausführen sollen. Das Funksteuersystem umfasst in dem Beispiel gemäß Figur 2 zwei Funkempfänger 7 und einen Funksender 1. Der Funksender 1 wurde mittels der RMC-Chipkarten 9 beider Empfänger 7 so initialisiert, dass er beide Funkempfänger 7 mit seinen Funktelegrammen ansprechen kann. Die TUC-Chipkarte 13 umfasst in ihrem Benutzungsberechtigungsdatensatz Autorisierungsvermerke als Voraussetzung für die Freigabe bzw. Ausführung des Tandemfahrt-Betriebs der Krane 6, 6'.

Allgemein sei noch darauf hingewiesen, dass in dem eingangs als problematisch beschriebenen Fall des Verlustes eines Funksenders ein Ersatzsender durch das Durchlaufen der Initialisierungsroutine mit dem ursprünglichen Empfänger 7 gepaart werden. Dazu ist sowohl der Einsatz der zum Funkempfänger 7 gehörigen RMC-Chipkarte 9 als auch aller die Bediener ausweisenden TUC-Chipkarten 13 nötig. Nach erfolgreicher Neupaarung und Einsatz des Ersatzsenders wird der ursprüngliche Funksender vom Funkempfänger 7 nicht mehr als Funkpartner akzeptiert. Im Fall eines Wiederauftauchens eines verloren geglaubten Funksenders entsteht hierdurch kein Sicherheitsrisiko. Sollte der wieder aufgetauchte Funksender intakt sein, kann er wiederum als Ersatzsender behalten werden oder aber in einem zweiten Funksystem zum Einsatz kommen, wobei er dann auf einen zweiten Empfänger gepaart werden kann.

In den Figuren 1a - 1c und 2 sind die Funksender 1 mit Karteneinsteckschlitzen für die Aufnahme der TUC-Chipkarte 13 und der RMC-Chipkarte 9 dargestellt, wobei die Chipkarten 9, 13 darin einzustecken sind, um eine Datenübertragungsverbindung mit der Schnittstelle des Senders 1 herzustellen.

Figur 3 illustriert in einem Ausführungsbeispiel der Erfindung eine weitere und besonders bevorzugte Möglichkeit des Datenaustausches zwischen einem Sender 1 und einer Chipkarte 13 sowie einer RMC-Chipkarte 9, nämlich den Datenaustausch über RFID-Funk. Der Sender 1 hat hierzu eine RFID-Schnittstelle 21. Die Chipkarten 9, 13 in Fig. 3 sind entsprechend mit einem RFID-Baustein 11 bzw. 14 ausgestattete RFID-Chipkarten. Es kann auch bei einer solchen Ausführungsform der Erfindung unidirektionale oder bidirektionale Datenübertragung vorgesehen sein. Nach einem jeweiligen Initialisierungsvorgang können die Chipkarten 9, 13 wieder aus der RFID-Funkreichweite genommen werden. Dies gilt auch für die Initialisierung des Senders im Normalbetrieb durch die TUC-Chipkarte 13. Der Sender 1 kann dann bis zum seinem Abschalten zur Maschinensteuerung benutzt werden.

## Patentansprüche

1. Funksteuersystem zur Steuerung wenigstens einer Maschine (6), insbesondere eines Kranes,
umfassend
- einen maschinenseitigen Funkempfänger (7), dem eine eigene, eindeutige Identifikationskennzeichnung zugeordnet ist,
- einen Funksender (1) zur Erzeugung und Übertragung von Funktelegrammen zu dem Funkempfänger (7),
wobei der Funksender (1) ferner dazu eingerichtet ist, in Abhängigkeit von Informationen über die Identifikationskennzeichnung des Funkempfängers (7) Identifizierungsdaten zu generieren und zu speichern, und
wobei der Funksender (1) ferner dazu eingerichtet ist, die Identifizie - rungsdaten in seine Funktelegramme einzubeziehen, wobei der Funkempfänger (7) so initialisierbar ist, dass er Funktelegramme für die Maschinensteuerung akzeptiert, wenn sie betreffende Identifizierungsdaten in den Funktelegrammen enthalten, wobei auch dem Funksender (1) eine eigene, eindeutige Identifikationskennzeichnung zugeordnet ist, wobei der Funksender (1) ferner dazu eingerichtet ist, die Identifizierungsdaten in Abhängigkeit von Informationen über die Identifikationskennzeichnung des Funksenders (1) und in Abhängigkeit von Informationen über die Identifikationskennzeichnung des Funkempfängers (7) zu generieren, **dadurch gekennzeichnet, dass** das Funksteuersystem ferner einen dem Funkempfänger (7) zugeordneten, jedoch von diesem gesondert transportierbaren mobilen Datenträger (9) umfasst, der als eingespeicherte Daten die Informationen über die Identifikationskennzeichnung des Funkempfängers (7) enthält, wobei der Funksender (1) eine Schnittstelle zum Übertragen von Daten aufweist, mit der der mobile Datenträger (9) in Datenübertragungsverbin - dung bringbar ist und über welche Informationen über die Identifikationskennzeichnung des Funkempfängers (7) von dem mobilen Datenträger (9) in den Funksender (1) übertragbar sind, wobei das Generie - ren der Identifizierungsdaten in Abhängigkeit von Informationen über die Identifikationskennzeichnung des Funksenders (1) und in Abhängigkeit von Informationen über die Identifikationskennzeichnung des Funkempfängers (7) den Prozess des Einlesens der Informationen über die Identifikationskennzeichnung des Funkempfängers (7) und die Mitteilung der Identifikationskennzeichnung des Funkempfängers (7) an den Funksender (1) durch Datenübertragung über seine Datenübertragungsschnittstelle erfordert.

2. Funksteuersystem nach Anspruch 1, wobei die Identifizierungsdaten Systemadressdaten sind, mittels derer der Funkempfänger (7) für den Empfang von Funktelegrammen adressierbar ist.

3. Funksteuersystem nach wenigstens einem der vorhergehenden Ansprüche, wobei der dem Funkempfänger (7) zugeordnete mobile Datenträger (9) eine Chipkarte ist.

4. Funksteuersystem nach wenigstens einem der vorhergehenden Ansprüche, umfassend wenigstes einen dem Funksender (1) als Benutzungsberechtigungsausweis zuzuordnenden oder zugeordneten und gesondert davon transportierbaren mobilen Ausweis-Datenträger (13), in dem Benutzungsberechtigungsdaten gespeichert oder speicherbar sind und der mit dem Funksender (1) in Datenübertragungsverbindung bringbar ist, wobei der Funksender (1) dazu eingerichtet ist, Daten mit dem mit ihm in Datenübertragungsverbindung gebrachten Ausweis-Datenträger (13) auszutauschen und Benutzungsberechtigungsdaten vom Ausweis-Datenträger (13) zu prüfen und bei positivem Prüfergebnis seinen Sendebetrieb zur Funksteuerung der betreffenden Maschine zuzulassen, so dass der Funksender (1) mittels des Ausweis-Daten-trägers (13) für den Sendebetrieb freischaltbar ist.

5. Funksteuersystem nach Anspruch 4, wobei der Funksender (1) in einem Initialisierungsmodus betreibbar ist, in dem er die Benutzungsberechtigungsdaten in den mit ihm in Datenübertragungsverbindung gebrachten Ausweis-Datenträger (13) einspeichern kann.

6. Funksteuersystem nach Anspruch 5, wobei der Ausweis-Datenträger (13) eine ihm zugeordnete Identifizierungskennzeichnung aufweist und Informationen über seine Identifizierungskennzeichnung gespeichert hat und wobei der Funksender (1) im Initialisierungsmodus Informationen über die Identifizierungskennzeichnung des Ausweis-Datenträgers (13) aus dem mit dem Funksender (1) in Datenübertragungsverbindung gebrachten Ausweis-Datenträger (1) auslesen und die Benutzungsberechtigungsdaten für den Ausweis-Datenträger (13) in Abhängigkeit von dessen Identifizierungskennzeichnung generieren kann.

7. Funksteuersystem nach wenigstens einem der Ansprüche 4 bis 6, wobei der Ausweis-Datenträger (13) eine Chipkarte ist.

8. Funksteuersystem nach einem der Ansprüche 4 bis 7, wobei mehrere Ausweis-Datenträger (13) vorhanden sind, denen in einem betreffenden Initialisierungsmodus Benutzungsberechtigungsdaten zuzuweisen sind, wobei diese Benutzungsberechtigungsdaten unterschiedlich sein können und Informationen über beschränkte Nutzungsberechtigungen enthalten können, die vom Funksender (1) interpretierbar und vom Funksteuersystem zur Beschränkung der Maschinensteuerung auf bestimmte Betriebsarten der zu steuernden Maschine(n) je nach Umfang der Benutzungsberechtigung umsetzbar sind.

9. Funksteuersystem nach einem der vorhergehenden Ansprüche, wobei es mehrere Funkempfänger (7) umfasst, von denen jeder eine eigene Identifikationskennzeichnung hat, und wobei jedem Funkempfänger (7) ein eigener, jedoch gesondert transportierbarer mobiler Datenträger (9) mit darin gespeicherten Informationen über die Identifikationskennzeichnung des betreffenden Funkempfängers (7) zugeordnet ist, wobei der betreffende mobile Datenträger (9) mit dem Funksender (1) in Datenübertragungsverbindung bringbar ist, um die Informationen über die Identifikationskennzeichnung des betreffenden Funkempfängers (7) zum Funksender (1) zu übertragen, und wobei der Funksender (1) dazu eingerichtet ist, in Abhängigkeit von diesen Informationen über die Identifikationskennzeichnung des betreffenden Funkempfängers (7) diesem zuzuordnende Identifizierungsdaten zu generieren und zu spei - chern, und wobei der Funksender (1) ferner dazu eingerichtet ist, die Identifizierungsdaten in seine Funktelegramme für den jeweiligen Funkempfänger (7) einzubeziehen, wobei jeder Funkempfänger (7) so initialisierbar ist, dass er Funktelegramme für die Maschinensteuerung akzeptiert, wenn sie ihm zugeordnete Identifizierungsdaten in den Funktelegrammen enthalten.

10. Funksteuersystem nach einem der vorhergehenden Ansprüche, wobei es mehrere Funksender (1, 1') umfasst, von denen jeder eine Schnittstelle zum Einlesen von Daten aufweist, über welche Informationen über die Identifikationskennzeichnung eines jeweiligen Funkempfängers (7) in den betreffenden Funksender (1, 1') übertragbar sind, und wobei jeder Funksender (1, 1') ferner dazu eingerichtet ist, in Abhängigkeit von diesen Informationen über die Identifikationskennzeichnung des betreffenden Funkempfängers (7) diesem zugeordnete Identifizierungsdaten zu generieren und zu speichern, und
wobei jeder Funksender (1, 1') ferner dazu eingerichtet ist, die Identifi - zierungsdaten in seine Funktelegramme einzubeziehen, wobei jeder Funkempfänger (7) so initialisierbar ist, dass er von ihm empfangene Funktelegramme für die Maschinensteuerung akzeptiert, wenn sie ihm zugeordnete Identifizierungsdaten enthalten.

11. Funksteuersystem nach Anspruch 10, wobei für jeden Funksender (1, 1') jeweils wenigstens ein dem jeweiligen Funksender (1, 1') als Benutzungsberechtigungsausweis zugeordneter oder zuzuordnender und gesondert transportierbarer mobiler Ausweis-Datenträger (13, 13') vorhanden ist, in dem Benutzungsberechtigungsdaten gespeichert oder speicherbar sind und der mit dem jeweiligen Funksender (1, 1') in Datenübertragungsverbindung bringbar ist, wobei jeder Funksender (1, 1') dazu eingerichtet ist, Daten mit dem mit ihm in Datenübertragungsverbindung gebrachten Ausweis-Datenträger (13, 13') auszutauschen und Benutzungsberechtigungsdaten vom Ausweis-Datenträger (13, 13') zu prüfen und bei positivem Prüfergebnis seinen Sendebetrieb zur Funksteuerung der Maschine zuzulassen, so dass die Funksender (1, 1') mittels der Ausweis-Datenträger (13, 13') für den Sendebetrieb freischaltbar sind.

12. Funksteuersystem nach Anspruch 11, wobei jeder Funksender (1, 1') in einem Initialisierungsmodus betreibbar ist, in dem er die betreffenden Benutzungsberechtigungsdaten in den mit ihm in Datenübertragungsverbindung gebrachten Ausweis-Datenträger (13, 13') einspei-chern kann.

13. Funksteuersystem nach Anspruch 11 oder 12, wobei zumindest einige der Ausweis-Datenträger (13, 13') Autorisierungsinformationen enthalten, die bestimmten Betriebsarten der zu steuernden Maschine(n) zugeordnet sind, wobei die Funksender (1, 1'), wenn sie mit einem solchen Ausweis-Datenträger (13, 13') für den Sendebetrieb freigeschaltet sind, die Autorisierungsinformationen oder davon abgeleitete Daten in ihren Funktelegrammen senden können, und wobei die Funkempfänger (7) dazu eingerichtet sind, bei Empfang solcher Funktelegramme nur bestimmte Betriebsarten der Maschine(n) in Abhängigkeit von den Autorisierungsinformationen oder daraus abgeleiteter Daten bei der Maschinensteuerung zuzulassen.

14. Funksteuersystem nach wenigstens einem der vorhergehenden Ansprüche, wobei die Funksender (1, 1') dazu eingerichtet sind, Benutzerdaten und/oder Daten über ihren jeweiligen Sendebetrieb zu erfassen und zu protokollieren.

15. Funksteuersystem nach Anspruch 14, wobei die Funksender (1,1) dazu eingerichtet sind, zumindest einige der Benutzerdaten und/oder Daten über ihren jeweiligen Sendebetrieb auf den jeweiligen Ausweis-Datenträger (13) zu speichern, mit dem er aktuell für den Sendebetrieb freigeschaltet wurde.

## Claims

1. Radio control system for controlling at least one machine (6), in particular a crane,
comprising
- a radio receiver (7) on the machine side, to which a dedicated, unique identification marking is assigned,
- a radio transmitter (1) for generating and transmitting radio telegrams to the radio receiver (7),
wherein, subject to information about the identification marking of the radio receiver (7), the radio transmitter (1) is further configured to generate and store identification data, and
wherein the radio transmitter (1) is further configured to incorporate the identification data into its radio telegrams, wherein the radio receiver (7) can be initialised such that it accepts radio telegrams for the machine control if they contain relevant identification data in the radio telegrams, wherein the radio transmitter (1) is also assigned a dedicated, unique identification marking, wherein the radio transmitter (1) is further configured to generate the identification data subject to information about the identification marking of the radio transmitter (1) and subject to information about the identification marking of the radio receiver (7), **characterised in that** the radio control system further comprises a mobile data carrier (9) that is assigned to the radio receiver (7) but can be transported separately from the same, which contains the information about the identification marking of the radio receiver (7) as stored data, wherein the radio transmitter (1) has an interface for transmitting data, with which the mobile data carrier (9) can be brought into data transmission connection and by way of which information about the identification marking of the radio receiver (7) can be transmitted from the mobile data carrier (9) into the radio transmitter (1), wherein the generating of the identification data subject to information about the identification marking of the radio transmitter (1) and subject to information about the identification marking of the radio receiver (7) requires the process of importing of the information about the identification marking of the radio receiver (7) and the communication of the identification marking of the radio receiver (7) to the radio transmitter (1) through data transmission via its data transmission interface.

2. Radio control system according to claim 1, wherein the identification data are system address data, by means of which the radio receiver (7) can be addressed to receive radio telegrams.

3. Radio control system according to at least one of the preceding claims, wherein the mobile data carrier (9) assigned to the radio receiver (7) is a chip card.

4. Radio control system according to at least one of the preceding claims, comprising at least one mobile ID data carrier (13), assignable or assigned to the radio transmitter (1) as right-to-use ID and transportable separately from the same, in which right-to-use data are stored or can be stored and which can be brought into data transmission connection with the radio transmitter (1), wherein the radio transmitter (1) is configured to exchange data with the ID data carrier (13) brought into data transmission connection with it and to check right-to-use data from the ID data carrier (13) and, if the result of checking is positive, to allow its transmitting operation for radio control of the relevant machine, so the radio transmitter (1) can be enabled for transmitting operation by means of the ID data carrier (13).

5. Radio control system according to claim 4, wherein the radio transmitter (1) can be operated in an initialisation mode, in which it can store the right-to-use data in the ID data carrier (13) brought into data transmission connection with it.

6. Radio control system according to claim 5, wherein the ID data carrier (13) has an identification marking assigned to it and has stored information about its identification marking and wherein the radio transmitter (1), in the initialisation mode, can read information about the identification marking of the ID data carrier (13) from the ID data carrier (1) brought into data transmission connection with the radio transmitter (1) and can generate the right-to-use data for the ID data carrier (13) subject to its identification marking.

7. Radio control system according to at least one of claims 4 to 6, wherein the ID data carrier (13) is a chip card.

8. Radio control system according to any one of claims 4 to 7, wherein a plurality of ID data carriers (13) are present, to which right-to-use data are to be allocated in a relevant initialisation mode, wherein these right-to-use data may be different and may contain information about limited rights to use, which can be interpreted by the radio transmitter (1) and can be implemented by the radio control system to limit the machine control to certain types of operation of the machine(s) to be controlled, depending on the scope to the right to use.

9. Radio control system according to any one of the preceding claims, wherein it comprises a plurality of radio receivers (7), each of which has a dedicated identification marking, and wherein a dedicated, but separately transportable mobile data carrier (9) with information about the identification marking of the relevant radio receiver (7) stored therein is assigned to each radio receiver (7), wherein the relevant mobile data carrier (9) can be brought into data transmission connection with the radio transmitter (1), in order to transmit the information about the identification marking of the relevant radio receiver (7) to the radio transmitter (1), and wherein the radio transmitter (1) is configured, subject to said information about the identification marking of the relevant radio receiver (7), to generate and store identification data to be assigned to the same, and wherein the radio transmitter (1) is further configured to incorporate the identification data into its radio telegrams for the particular radio receiver (7), wherein each radio receiver (7) can be initialised such that it accepts radio telegrams for the machine control, if they contain identification data assigned to it in the radio telegrams.

10. Radio control system according to any one of the preceding claims, wherein it comprises a plurality of radio transmitters (1, 1'), each of which has an interface for importing data, by way of which information about the identification marking of a particular radio receiver (7) can be transmitted into the relevant radio transmitter (1, 1'), and wherein each radio transmitter (1, 1') is further configured, subject to this information about the identification marking of the relevant radio receiver (7), to generate and store identification data assigned to the same, and wherein each radio transmitter (1, 1') is further configured to incorporate the identification data into its radio telegrams, wherein each radio receiver (7) can be initialised such that it accepts radio telegrams received by it for the machine control, if they contain identification data assigned to it.

11. Radio control system according to claim 10, wherein there is present for each radio transmitter (1, 1') in each case at least one mobile ID data carrier (13, 13'), assigned or assignable to the particular radio transmitter (1, 1') as right-to-use ID and transportable separately, in which right-to-use data are stored or can be stored and which can be brought into data transmission connection with the particular radio transmitter (1, 1'), wherein each radio transmitter (1, 1') is configured to exchange data with the ID data carrier (13, 13') brought into data transmission connection with it and to check right-to-use data from the ID data carrier (13, 13') and, if the result of checking is positive, to allow its transmitting operation for radio control of the machine, so the radio transmitters (1, 1') can be enabled for transmitting operation by means of the ID data carriers (13, 13').

12. Radio control system according to claim 11, wherein each radio transmitter (1, 1') can be operated in an initialisation mode, in which it can store the relevant right-to-use data in the ID data carrier (13, 13') brought into data transmission connection with it.

13. Radio control system according to claim 11 or 12, wherein at least some of the ID data carriers (13, 13') contain authorisation information, which is assigned to certain types of operation of the machine(s) to be controlled, wherein the radio transmitters (1, 1'), when they are enabled for the transmitting operation with such an ID data carrier (13, 13'), can transmit the authorisation information or data derived therefrom in their radio telegrams, and wherein the radio receivers (7) are configured, upon receiving such radio telegrams, subject to the authorisation information or data derived therefrom, to allow only certain types of operation of the machine(s) in the machine control.

14. Radio control system according to at least one of the preceding claims, wherein the radio transmitters (1, 1') are configured to collect and record user data and/or data about their particular transmitting operation.

15. Radio control system according to claim 14, wherein the radio transmitters (1, 1') are configured to store at least some of the user data and/or data about their particular transmitting operation on the particular ID data carrier (13), with which it has currently been enabled for the transmitting operation.

## Revendications

1. Système de radiocommande servant à commander au moins une machine (6), en particulier une grue,
comprenant
- un récepteur radio (7) côté machine, auquel est associée une marque d'identification univoque et propre,
- un émetteur radio (1) servant à produire et à transmettre des télégrammes radio au récepteur radio (7),
dans lequel l'émetteur radio (1) est réalisé en outre pour générer et enregistrer, en fonction d'informations portant sur la marque d'identification du récepteur radio (7), des données d'identification,
et
dans lequel l'émetteur radio (1) est mis au point en outre pour intégrer les données d'identification dans ses télégrammes radio, dans lequel le récepteur radio (7) peut être initialisé de telle sorte qu'il accepte des télégrammes radio pour la commande de machine quand ils contiennent des données d'identification appropriées dans les télégrammes radio, dans lequel une marque d'identification univoque et propre est également associée à l'émetteur radio (1), dans lequel l'émetteur radio (1) est mis au point en outre pour générer les données d'identification en fonction d'informations portant sur la marque d'identification de l'émetteur radio (1) et en fonction d'informations portant sur la marque d'identification du récepteur radio (7), **caractérisé en ce que** le système de radiocommande comprend en outre un support de données mobile (9), associé au récepteur radio (7) mais pouvant toutefois être transporté de manière séparée de celui-ci, qui contient en tant que données mémorisées les informations portant sur la marque d'identification du récepteur radio (7), dans lequel l'émetteur radio (1) présente une interface servant à transmettre des données, avec laquelle le support de données mobile (9) peut être amené en liaison de transmission de données et par l'intermédiaire de laquelle des informations portant sur la marque d'identification du récepteur radio (7) peuvent être transmises dans l'émetteur radio (1) par le support de données mobile (9), dans lequel la génération des données d'identification requiert en fonction d'informations portant sur la marque d'identification de l'émetteur radio (1) et en fonction d'informations portant sur la marque d'identification du récepteur radio (7) le processus de la lecture des informations portant sur la marque d'identification du récepteur radio (7) et la notification de la marque d'identification du récepteur radio (7) à l'émetteur radio (1) par transmission de données par l'intermédiaire de son interface de transmission de données.

2. Système de radiocommande selon la revendication 1, dans lequel les données d'identification sont des données d'adressage de système, au moyen desquelles le récepteur radio (7) peut être adressé pour la réception de télégrammes radio.

3. Système de radiocommande selon au moins l'une quelconque des revendications précédentes, dans lequel le support de données mobile (9) associé au récepteur radio (7) est une carte à puce.

4. Système de radiocommande selon au moins l'une quelconque des revendications précédentes, comprenant au moins un support de données d'identité mobile (13), à associer ou associé en tant qu'identité d'autorisation d'utilisation à l'émetteur radio (1) et pouvant être transporté de manière séparée de celui-ci, dans lequel des données d'autorisation d'utilisation sont ou peuvent être enregistrées et qui peut être amené en liaison de transmission de données avec l'émetteur radio (1), dans lequel l'émetteur radio (1) est mis au point pour échanger des données avec le support de données d'identité (13) amené en liaison de transmission de données avec celui-ci et pour vérifier des données d'autorisation d'utilisation du support de données d'identité (13) et pour autoriser, en cas de résultat de vérification positif, son mode d'envoi aux fins de la radiocommande de la machine concernée, de sorte que l'émetteur radio (1) peut être déverrouillé pour le mode d'émission au moyen du support de données d'identité (13).

5. Système de radiocommande selon la revendication 4, dans lequel l'émetteur radio (1) peut fonctionner dans un mode d'initialisation, dans lequel il peut mémoriser les données d'autorisation d'utilisation dans le support de données d'identité (13) amené en liaison de transmission de données avec celui-ci.

6. Système de radiocommande selon la revendication 5, dans lequel le support de données d'identité (13) présente une marque d'identification qui lui est associée et a enregistré des informations portant sur sa marque d'identification, et dans lequel l'émetteur radio (1) peut lire, dans le mode d'initialisation, des informations portant sur la marque d'identification du support de données d'identité (13) depuis le support de données d'identité (1) amené en liaison de transmission de données avec l'émetteur radio (1) et peut générer les données d'autorisation d'utilisation pour le support de données d'identité (13) en fonction de la marque d'identification de celui-ci.

7. Système de radiocommande selon au moins l'une quelconque des revendications 4 à 6, dans lequel le support de données d'identité (13) est une carte à puce.

8. Système de radiocommande selon l'une quelconque des revendications 4 à 7, dans lequel plusieurs supports de données d'identité (13) sont disponibles, auxquels des données d'autorisation d'utilisation sont à attribuer dans un mode d'initialisation concerné, dans lequel lesdites données d'autorisation d'utilisation peuvent être différentes et peuvent contenir des informations portant sur des autorisations d'utilisation restreintes, qui peuvent être interprétées par l'émetteur radio (1) et peuvent être mises en oeuvre par le système de radiocommande pour limiter la commande de machine à des types de fonctionnement définis de la ou des machine(s) à commander selon la portée respective de l'autorisation d'utilisation.

9. Système de radiocommande selon l'une quelconque des revendications précédentes, dans lequel il comprend plusieurs récepteurs radio (7), dont chacun a une marque d'identification propre, et dans lequel à chaque récepteur radio (7) est associé un support de données mobile (9) propre mais pouvant être transporté toutefois de manière séparée avec des informations enregistrées dans celui-ci portant sur la marque d'identification du récepteur radio (7) concerné, dans lequel le support de données mobile (9) concerné peut être amené en liaison de transmission de données avec l'émetteur radio (1) pour transmettre les informations portant sur la marque d'identification du récepteur radio (7) concerné à l'émetteur radio (1), et dans lequel l'émetteur radio (1) est mis au point pour générer et mémoriser en fonction desdites informations portant sur la marque d'identification du récepteur radio (7) concerné des données d'identification associées à celui-ci, et dans lequel l'émetteur radio (1) est mis au point en outre pour intégrer les données d'identification dans ses télégrammes radio pour le récepteur radio (7) respectif, dans lequel chaque récepteur radio (7) peut être initialisé de telle sorte qu'il accepte des télégrammes radio pour la commande de machine quand ils contiennent des données d'identification qui lui sont associées dans les télégrammes radio.

10. Système de radiocommande selon l'une quelconque des revendications précédentes, dans lequel il comprend plusieurs émetteurs radio (1, 1'), dont chacun présente une interface servant à lire des données, par l'intermédiaire de laquelle des informations portant sur la marque d'identification d'un récepteur radio (7) respectif peuvent être transmises dans l'émetteur radio (1, 1') concerné, et dans lequel chaque émetteur radio (1, 1') est mis au point en outre pour, en fonction desdites informations portant sur la marque d'identification du récepteur radio (7) concerné, générer et enregistrer des données d'identification qui sont associées à celui-ci, et
dans lequel chaque émetteur radio (1, 1') est mis au point en outre pour intégrer les données d'identification sans ses télégrammes radio, dans lequel chaque récepteur radio (7) peut être initialisé de sorte qu'il accepte des télégrammes radio reçus par lui pour la commande de machine quand ils contiennent des données d'identification qui lui sont associées.

11. Système de radiocommande selon la revendication 10, dans lequel pour chaque émetteur radio (1, 1') est disponible respectivement au moins un support de données d'identité mobile (13, 13'), associé ou à associer à l'émetteur radio (1, 1') respectif en tant qu'identité d'autorisation d'accès et pouvant être transporté de manière séparée, dans lequel des données d'autorisation d'utilisation sont ou peuvent être enregistrées et qui peut être amené en liaison de transmission de données avec l'émetteur radio (1, 1') respectif, dans lequel chaque émetteur radio (1, 1') est mis au point pour échanger des données avec le support de données d'identité (13, 13') amené en liaison de transmission de données avec celui-ci et pour vérifier des données d'autorisation d'utilisation du support de données d'identité (13, 13') et pour autoriser, en cas de résultat de vérification positif, son mode de fonctionnement d'envoi aux fins de la radiocommande de la machine de sorte que les émetteurs radio (1, 1') peuvent être déverrouillés au moyen des supports de données d'identité (13, 13') pour le mode de fonctionnement d'émission.

12. Système de radiocommande selon la revendication 11, dans lequel chaque émetteur radio (1, 1') peut fonctionner dans un mode d'initialisation, dans lequel il peut mémoriser les données d'autorisation d'utilisation concernées dans le support de données d'identité (13, 13') amené en liaison de transmission de données avec celui-ci.

13. Système de radiocommande selon la revendication 11 ou 12, dans lequel au moins certains des supports de données d'identité (13, 13') contiennent des informations d'autorisation, qui sont associées à certains types de fonctionnement de la ou des machine(s) à commander, dans lequel les émetteurs radio (1, 1'), quand ils sont déverrouillés pour le mode de fonctionnement d'envoi avec un tel support de données d'identité (13, 13'), peuvent envoyer les informations d'autorisation ou des données dérivées de celles-ci dans leurs télégrammes radio, et dans lequel les récepteurs radio (7) sont mis au point pour autoriser, lors de la réception de tels télégrammes radio, seulement des types de fonctionnement définis de la ou des machine(s) en fonction des informations d'autorisation ou de données dérivés de celles-ci lors de la commande de machine.

14. Système de radiocommande selon au moins l'une quelconque des revendications précédentes, dans lequel les émetteurs radio (1, 1') sont mis au point pour détecter et pour consigner des données d'utilisateur et/ou des données portant sur leur fonctionnement d'envoi respectif.

15. Système de radiocommande selon la revendication 14, dans lequel le système de récepteur (1, 1') est mis au point pour mémoriser au moins certaines des données d'utilisateur et/ou des données portant sur leur fonctionnement d'envoi respectif sur le support de données d'identité (13) respectif, avec lequel il a été déverrouillé actuellement pour le mode d'émission.
